# FASCICULE DE BREVET EUROPEEN

(11) **EP 0 474 576 B1**
(45) Date de publication et mention de la délivrance du brevet: **15.06.1994**
(21) Numéro de dépôt: 91450010.3
(22) Date de dépôt: 28.08.1991
(51) Int. Cl.: E03D 11/12, A47K 13/00

(54) **Water-closet à couvercle basculant faisant office de cuvette**
Schwenkbarer W.C.-Deckel, geformt als Klosettbecken
Rotating W.C. cover forming the bowl

(30) Priorité: 31.08.1990 FR 9010993
(43) Date de publication de la demande: 11.03.1992
(73) Titulaire: LATAILLADE, Maurice, F-33370 Tresses (FR); AEROSPATIALE Société Nationale Industrielle, 75781 Paris Cédex 16 (FR)
(72) Inventeur: Lataillade, Maurice, F-33370 Tresses (FR)
(74) Mandataire: Thébault, Jean-Louis

(56) Documents cités:
- DE-A- 3 347 977
- DE-C- 84 733
- FR-A- 2 090 838
- US-A- 2 879 519
- US-A- 4 819 277

## Description

La présente invention a trait à un water-closet à couvercle basculant faisant office de cuvette.

Le but de l'invention est de proposer un système de water-closet à chasse d'eau de conception nouvelle, pratique, plus économe en eau de rinçage et offrant de meilleures garanties d'hygiène et de confort que les traditionnels water-closets à cuvette fixe.

Par DE-C-84.733, on connaît un water-closet comprenant une partie mobile formant cuvette de réception des matières solides et liquides, articulée autour d'un axe horizontal et susceptible d'occuper par rotation d'environ 180° deux positions, l'une, pour laquelle ladite cuvette est en position de réception desdites matières et, l'autre, pour laquelle la cuvette est renversée et une partie fixe disposée sous la cuvette, formant banquette ou siège et dans laquelle est vidé le contenu de la cuvette lors de son passage de ladite première position à ladite seconde position. Toutefois, un tel dispositif présente l'inconvénient de nécessiter un troisième élément mobile, un abattant, qui assure le recouvrement et accessoirement l'étanchéité de l'orifice ménagé dans la banquette.

L'invention vise à simplifier et rendre plus efficace un tel dispositif et à le perfectionner en y incorporant des fonctions complémentaires.

A cet effet, l'invention a pour objet un water-closet à couvercle basculant faisant office de cuvette, comprenant une partie mobile formant cuvette de réception des matières solides et liquides, articulée autour d'un axe horizontal et susceptible d'occuper par rotation d'environ 180° deux positions, l'une, pour laquelle ladite cuvette est en position de réception desdites matières et, l'autre, pour laquelle la cuvette est renversée et une partie fixe disposée sous la cuvette, formant banquette ou siège et dans laquelle est vidé le contenu de la cuvette lors de son passage de ladite première position à ladite seconde position, ladite partie fixe est une plaque plane dans laquelle est ménagée un orifice horizontal, ledit axe d'articulation de la partie mobile est disposé sensiblement dans le plan dudit orifice, caractérisé en ce que ladite partie mobile formant cuvette comporte un rebord plan périphérique entourant la cuvette, et en ce que des joints d'étanchéité sont interposés entre ledit rebord plan et ladite plaque plane, sur l'une et/ou l'autre face desdites parties, dans les deux positions susdites.

D'autres caractéristiques et avantages ressortiront de la description qui va suivre d'un mode de réalisation d'un water-closet selon l'invention, description donnée à titre d'exemple uniquement et en regard des dessins annexés sur lesquels :
- Figure 1 est une vue schématique en perspective illustrant le principe du water-closet selon l'invention ;
- Figure 2 est une vue en élévation latérale d'un water-closet selon l'invention en position d'utilisation de la cuvette ;
- Figure 3 représente le dispositif de la figure 2 avec la cuvette en cours de renversement ;
- Figure 4 représente le dispositif avec la cuvette complètement renversée ;
- Figure 5 illustre schématiquement des moyens propres à mettre en place un papier protecteur au-dessus de la cuvette lors de sa mise en position d'utilisation, et
- Figure 6 représente le dispositif de la figure 5 en position d'utilisation de la cuvette.

La figure 1 illustre schématiquement le principe du water-closet selon l'invention. On a représenté symboliquement en 1 la partie mobile du dispositif et en 2 la partie fixe sur laquelle est articulée la partie mobile 1 autour d'un axe horizontal 3.

La partie fixe 2 a une forme de plaque rectangulaire, plane, percée d'un orifice 4 en forme par exemple d'ellipse, l'axe 3 d'articulation de la partie mobile 1 étant disposé sensiblement suivant le petit axe de l'ellipse 4, perpendiculairement au plan sagittal de la personne en position d'utilisation du water-closet, c'est-à-dire assise sur la demi-partie antérieure 2a de la partie 2 qui forme banquette ou siège.

La partie mobile 1 comprend une cuvette ou bol 5 à fond fermé en forme générale de demi-ellipsoïde et un rebord plan entourant la cuvette 5 et définissant, d'un côté de l'axe 3, une partie la dont la forme correspond à ladite partie 2a et, de l'autre côté de l'axe 3, une collerette elliptique 1b.

Le rebord 6 de la cuvette correspond au bord de l'orifice 4.

La partie 1 est articulée sur la partie 2 à hauteur de l'axe 3, par tous moyens appropriés.

La cuvette 5 est avantageusement munie d'un système de rinçage à l'eau sous pression constitué par exemple par un conduit incurvé d'aspersion 7 courant le long du rebord postérieur 6 (en position d'utilisation de la cuvette) et pourvu de trous dirigés vers la paroi de la cuvette.

L'une des extrémités du conduit 7 est reliée par un joint tournant symbolisé en 8 à une canalisation 9 d'amenée d'eau sous pression, coaxiale à l'axe 3.

La partie mobile 1 peut occuper deux positions, l'une, dite d'utilisation de la cuvette 5, pour laquelle la partie la est amenée contre la partie 2b et la partie 1b contre la partie 2a et, l'autre, dite de renversement de la cuvette (périodes de non-utilisation du water-closet), pour laquelle la partie la est amenée contre la partie 2a et la partie 1b contre la partie 2b. On passe d'une position à l'autre par une rotation d'environ 180°.

Avantageusement, des joints d'étanchéité de forme et dimensions appropriées sont prévus entre les parties en contact dans les deux positions ci-dessus, c'est-à-dire autour des ellipses 4 et 6 sur l'une et/ou l'autre face des parties concernées (1a,1b;2a,2b).

Les figures 2 à 4 représentent schématiquement un water-closet utilisant le principe illustré par la figure 1. Les éléments de ce water-closet homologues des parties correspondantes de la figure 1 portent les mêmes références numériques.

La cuvette 5 est disposée au-dessus d'un corps de water-closet 10 dont la partie supérieure définie les parties fixes 2a,2b supportant la cuvette.

Le corps 10 est muni à l'arrière d'une trappe de visite 11 et en partie inférieure d'une vis de broyage-extraction 12 entraînée par un moto-réducteur 13.

Le dispositif représenté sur les figures 2 à 4 peut être avantageusement équipé de moyens de mise en place de papier protecteur sur le fond de la cuvette 5 au moment du basculement de cette dernière pour la faire passer de sa position de repos (figure 4) pour laquelle la cuvette est renversée au-dessus de l'orifice 4 délimitée dans la partie fixe 2a,2b, dans sa position d'utilisation (figure 2).

Les figures 5 et 6 illustrent un mode de réalisation de tels moyens propres à déployer au-dessus de la cuvette une feuille de papier appropriée 14, par exemple de forme rectangulaire. Les feuilles 14 sont stockées dans un magasin symbolisé en 15 et conçu pour présenter les feuilles 14 une à une en faisant dépasser sur la face supérieure du magasin 15 l'une des extrémités d'une feuille. Un tel principe de distribution feuille à feuille est bien connu et n'a pas besoin d'être décrit plus en détail. Lorsqu'une feuille 14 est extraite du magasin 15 la feuille suivante est automatiquement positionnée en attente avec son extrémité dépassante dirigée vers le haut.

L'extrémité dépassante de la feuille 14 dans le magasin est saisie par une pince 16 solidaire de la partie la de la cuvette lorsque cette dernière est en position renversée (figure 5). Plus précisément, ladite pince 16 comprend une branche 16a fixe, constituée par un rebord à 90° de ladite partie la et une branche 16b mobile articulée en 17 sur la branche 16a et prolongée au-delà de l'axe d'articulation 17 par un premier levier 18 d'ouverture de la pince 16 et par un second levier d'ouverture 19, la pince 16 étant en position normale de fermeture sous l'action d'un ressort de rappel permanent 20.

Au moment où la cuvette 5 vient (figure 5) en fin de course de rabattement, le levier 18 vient en contact avec le rebord 21 de la partie 2a et écarte la branche 16b de la branche 16a, permettant ainsi à la pince 16 de s'engager à cheval sur la tranche de la feuille 14 du magasin, sans toutefois pincer celle-ci. Le dispositif reste dans cette position durant tout le temps de non-utilisation du water-closet.

A l'ouverture de la cuvette, dès que la partie la se soulève, la pince 16 se referme sur la feuille 14, l'entraîne, puis l'extrait totalement du magasin 15 et la déploie au dessus de la cuvette (figure 6).

A la fin de la course d'ouverture de la cuvette 5, c'est le levier 19 qui vient en contact avec une butée fixe 22 solidaire de la partie 2b et ouvre la pince 16, libérant ainsi la feuille 14. La pince 16 ne se refermera que lors du soulèvement de la partie la pour remettre la cuvette 5 en position de couvercle du water-closet.

On peut prévoir une pince 16 unique de largeur suffisante ou deux pinces identiques espacées l'une de l'autre. Le ou les leviers 19 faisant saillie extérieurement sont disposés latéralement à la partie la ou traversant une fenêtre ménagée à cet effet dans la paroi de la partie 1a.

On peut prévoir bien entendu d'autres moyens pour déployer le papier, qu'il s'agisse de feuilles individuelles ou de longueurs prélevées sur du papier en bande ou rouleau.

La largeur du papier est suffisante pour faire écran entre la cuvette 5 et les fèces, ce qui limite d'autant le souillage de la cuvette et la quantité d'eau de rinçage.

Lorsque la cuvette 5 sera remise dans sa position renversée, son basculement va entraîner la chute de l'ensemble formé par le papier tapissant le fond de la cuvette et les matières déposées sur le papier. Cet ensemble est repris par le système de broyage-évacuation 12-13 et à la fin du basculement de la cuvette (figure 4) le système de rinçage 7 est mis en service pour nettoyer la paroi de la cuvette en éliminant toutes traces, surtout liquides du fait de l'existence du papier protecteur.

La mise en service pendant une durée prédéterminée du système 7 peut être avantageusement déclenchée automatiquement par exemple par un détecteur de fin de course de renversement de la cuvette 5.

Si ledit papier protecteur est en rouleau des amorces de déchirage sont prévues de place en place dans le papier pour permettre une séparation ultérieure aisée de la partie de papier déposée au-dessus de la cuvette à l'ouverture du water-closet. Un dispositif de sectionnement du papier peut également être prévu pour séparer, en fin d'ouverture de la cuvette 5, la partie de papier déployée au-dessus de la cuvette du reste du rouleau.

La manoeuvre de la cuvette 5 est manuelle ou mécanique, par l'intermédiaire de moyens de basculement mécaniques appropriés commandés par l'utilisateur ou automatiquement par exemple à partir d'un détecteur de présence de personne dans le local dans lequel est installé le water-closet.

La prévision de joints d'étanchéité entre les parties mobile (1a,1b) et fixe (2a,2b) limite au maximum la diffusion des odeurs à partir de l'intérieur du corps 10, non seulement en période de non-utilisation du water-closet (cuvette 5 renversée, figure 4), mais également en période d'utilisation (figure 2).

Enfin, l'invention n'est évidemment pas limitée au mode de réalisation représenté et décrit ci-dessus mais en couvre au contraire toutes les variantes notamment en ce qui concerne les formes et dimensions de la cuvette 5 et des parties marginales l'entourant, les formes et dimensions des parties fixes 2a,2b de part et d'autre de l'axe de rotation 3 de la cuvette, la nature et l'agencement des moyens d'étanchéité entre les deux parties fixe 2 et mobile 1 du water-closet, des moyens de rinçage de la cuvette 5, ainsi que des éventuels moyens de déploiement d'un papier ou analogue protecteur dans la cuvette au moment de sa mise en position d'utilisation.

C'est ainsi que les moyens de rinçage de la cuvette 5, au lieu d'être constitués par une rampe 7 solidaire de la cuvette, peuvent être constitués par une rampe 7′ (figure 1) de configuration analogue, solidaire de la partie antérieure fixe 2a et disposée au voisinage du plan de l'orifice 4 en regard et à faible distance du fond de la cuvette 5. A cet effet, seules l'une et/ou l'autre des extrémités 7′a,7′b sont fixées à ladite partie 2a, l'alimentation en eau étant faite par l'une et/ou l'autre de ces extrémités, à partir de la canalisation 9.

Au cours du renversement de la cuvette 5, la rampe fixe 7′ va balayer tout le fond de la cuvette. Ce mode de réalisation évite le joint tournant 8.

## Revendications

1. Water-closet à couvercle basculant faisant office de cuvette, comprenant une partie mobile (1) formant cuvette (5) de réception des matières solides et liquides, articulée autour d'un axe horizontal (3) et susceptible d'occuper par rotation d'environ 180° deux positions, l'une, pour laquelle ladite cuvette (5) est en position de réception desdites matières et, l'autre, pour laquelle la cuvette est renversée et une partie fixe (2) disposée sous la cuvette, formant banquette ou siège et dans laquelle est vidé le contenu de la cuvette lors de son passage de ladite première position à ladite seconde position, ladite partie fixe (2) est une plaque plane dans laquelle est ménagée un orifice horizontal (4), ledit axe d'articulation (3) de la partie mobile est disposé sensiblement dans le plan dudit orifice (4), caractérisé en ce que ladite partie mobile formant cuvette comporte un rebord plan périphérique (1a,1b) entourant la cuvette, et en ce que des joints d'étanchéité sont interposés entre ledit rebord plan (1a,1b) et ladite plaque plane (2a,2b), sur l'une et/ou l'autre face desdites parties (1a,1b ; 2a,2b), dans les deux positions susdites.

2. Water-closet suivant la revendication 1, caractérisé en ce qu'il comporte un magasin (15) de papier ou analogue en feuilles (14) ou bande et des moyens (16) propres à déployer au-dessus de la cuvette (5), lorsque cette dernière est dans ladite première position, une feuille ou portion de bande dudit papier ou analogue, lesdits moyens étant constitués d'une pince (16) de saisie par la tranche dudit papier (14), solidaire du rebord (la) de ladite partie mobile (1) formant cuvette, ladite pince étant actionnée par des organes (18,19) coopérant avec des butées fixes (21,22) en fin de course de mise dans ladite première position de ladite partie mobile (1).

3. Water-closet suivant la revendication 1 ou 2, caractérisé en ce qu'il comporte un système de rinçage (7,7′) de la cuvette (5), mis en service lors du déplacement de cette dernière pour atteindre ladite seconde position ou position de renversement, constitué d'un conduit d'aspersion (7) agencé le long d'une partie au moins du rebord supérieur de la cuvette (5) et relié par un joint tournant (8) à une canalisation (9) d'amenée d'eau sous pression.

4. Water-closet suivant la revendication 3, caractérisé en ce que le système de rinçage (7) est déclenché automatiquement pendant une durée déterminée, réglable, dès la fin du mouvement de remise de la cuvette (5) dans sa position renversée de repos.

5. Water-closet suivant la revendication 1 ou 2, caractérisé en ce qu'il comporte un système de rinçage (7,7′) de la cuvette (5), mis en service lors du déplacement de cette dernière pour atteindre ladite seconde position ou position de renversement, constitué d'un conduit d'aspersion (7′) incurvé en correspondance avec la cuvette (5), monté fixe au voisinage du plan de l'orifice (4) de la partie fixe (2a), relié à une canalisation (9) d'amenée d'eau sous pression et susceptible de balayer le fond de la cuvette (5) lors de la rotation de cette dernière.

6. Water-closet suivant l'une des revendications 1 à 5, caractérisé en ce que les mouvements de basculement de la cuvette (5) dans un sens comme dans l'autre sont commandés automatiquement à partir d'un détecteur de présence de personne à l'intérieur du local où est installé le water-closet.

## Patentansprüche

1. Wasserklosett mit schwenkbarem, als Klosettbecken dienendem Deckel, umfassend ein mobiler Teil (1), der das Klosettbecken (5) zur Aufnahme von festen und flüssigen Materialien bildet, um eine horizontale Achse (3) schwenkbar und geeignet ist, durch Drehung um etwa 180° zwei Positionen einzunehmen, eine, für die besagtes Klosettbecken (5) sich in Aufnahmeposition besagter Materialien befindet, und eine andere, für die das Klosettbecken umgekehrt wird, und ein feststehender Teil (2), der unter dem Klosettbecken angeordnet ist, einen Sitz bildet und in das der Inhalt des Klosettbeckens während seines Durchgangs von besagter erster Position in besagte zweite Position entleert wird, wobei besagter feststehender Teil (2) eine plane Platte ist, in der eine horizontale Öffnung (4) angebracht ist, wobei besagte Schwenkachse (3) des beweglichen Teils im wesentlichen in der Ebene besagter Öffnung (4) angeordnet ist, dadurch gekennzeichnet, daß besagter beweglicher Teil, der das Klosettbecken bildet, einen planen umfänglichen, das Klosettbecken umgebenden Rand (1a, 1b) aufweist, und daß Dichtungen zwischen besagtem planen Rand (1a, 1b) und besagter planer Platte (2a, 2b) in den beiden oben genannten Positionen auf der einen und/oder anderen Seite besagter Teile (1a, 1b; 2a, 2b) zwischengeschaltet sind.

2. Wasserklosett nach Anspruch 1, dadurch gekennzeichnet, daß es ein Magazin (15) für Papier od.dgl. als Blätter (14) oder Rolle und Mittel (16) umfaßt, die geeignet sind, über dem Klosettbecken (5), wenn dieses letztere sich in besagter erster Position befindet, ein Blatt oder einen Rollenabschnitt besagten Papiers od.dgl. auszubreiten, wobei besagte Mittel aus einer am Rand (la) des besagten beweglichen, das Klosettbecken bildenden Teils (1) befestigten Klemme (16) zum Ergreifen einer Kante besagten Papiers (14) gebildet werden, wobei besagte Klemme durch Organe (18, 19) betätigt wird, die mit festen Anschlägen (21, 22) am Ende des Verstellweges in besagter erster Position besagten beweglichen Teils (1) zusammenarbeitet.

3. Wasserklosett nach Anspruch 1 oder 2, dadurch gekennzeichnet, daß es ein Spülsystem (7, 7′) für das Klosettbecken (5) umfaßt, das während der Verschwenkung dieses letzteren zum Erreichen besagter zweiter oder umgedrehter Position in Betrieb gesetzt wird und von einer Spritzleitung (7) gebildet wird, die sich längs eines Abschnitts wenigstens des Oberrandes des Klosettbeckens (5) erstreckt und über ein Drehgelenk (8) mit einer Leitung (9) zum Liefern von Druckwasser verbunden ist.

4. Wasserklosett nach Anspruch 3, dadurch gekennzeichnet, daß das Spülsystem (7) für eine vorbestimmte, einstellbare Dauer automatisch vom Ende der Rückstellbewegung des Klosettbeckens (5) in seine umgekehrte Ruheposition auslösbar ist.

5. Wasserklosett nach Anspruch 1 oder 2, dadurch gekennzeichnet, daß es ein Spülsystem (7, 7′) für das Klosettbecken (5) umfaßt, das während der Verschwenkung dieses letzteren zum Erreichen besagter zweiter oder umgedrehter Position in Betrieb gesetzt wird und von einer Spritzleitung (7′)gebildet wird, die in Korrespondenz mit dem Klosettbecken (5) gekrümmt, benachbart zur Ebene der Öffnung (4) des feststehenden Teils (2a) fest montiert, mit einer Leitung (9) zum Liefern von Druckwasser verbunden und fähig ist, den Boden des Klosettbeckens (5) während der Drehung dieses letzteren zu überstreichen.

6. Wasserklosett nach einem der Ansprüche 1 bis 5, dadurch gekennzeichnet, daß die Schwenkbewegungen des Klosettbeckens (5) in einem Sinn wie im anderen automatisch durch einen Detektor für die Anwesenheit einer Person im Inneren des Raum gesteuert werden, wo das Wasserklosett installiert ist.

## Claims

1. Water closet with a tilting cover acting as a bowl, comprising a moving part (1) forming a bowl (5) for receiving solid and liquid matter, articulated about a horizontal axis (3) and able to occupy, by rotating through approximately 180°, two positions, one in which the said bowl (5) is in the position for receiving the said matter, and the other in which the bowl is inverted, and a fixed part (2) disposed below the bowl, forming a bench or seat and into which the contents of the bowl are emptied as it passes from the said first position to the said second position, the said fixed part (2) is a flat plate in which a horizontal orifice (4) is provided, the said articulation axis (3) of the moving part is disposed substantially in the plane of the said orifice (4), characterised in that the said moving part forming the bowl has a flat peripheral rim (1a, 1b) surrounding the bowl, and in that seals are interposed between the said flat rim (la, 1b) and the said flat plate (2a, 2b), on one or other or both faces of the said parts (1a, 1b; 2a, 2b), in the aforesaid two positions.

2. Water closet according to Claim 1, characterised in that it includes a storage container (15) for paper or similar material in sheets (14) or a strip and means (16) suitable for dispensing, above the bowl (5), when the latter is in the said first position, a sheet or portion of strip of the said paper or similar material, the said means consisting of a gripper (16) for gripping the said paper by the edge (14), fixed to the rim (la) of the said moving part (1) forming the bowl, the said gripper being actuated by members (18, 19) cooperating with fixed stops (21, 22) for the end of travel of the said moving part (1) when it is put in the said first position.

3. Water closet according to Claim 1 or 2, characterised in that it includes a system (7, 7′) for flushing the bowl (5), operated when the latter is moved to reach the said second position or inverted position, consisting of a spray pipe (7) arranged along at least part of the top rim of the bowl (5) and connected by a rotary joint (8) to a pressurised water feed pipe (9).

4. Water closet according to Claim 3, characterised in that the flushing system (7) is triggered automatically for a specific adjustable time, as soon as the return movement of the bowl (5) into its inverted position of rest has ended.

5. Water closet according to Claim 1 or 2, characterised in that it includes a system (7, 7′) for flushing the bowl (5), operated when the latter is moved to reach the said second position or inverted position, consisting of a spray pipe (7′) curved in line with the bowl (5), mounted so as to be fixed in the vicinity of the plane of the orifice (4) of the fixed part (2a), connected to a pressurised water feed pipe (9) and able to sweep the base of the bowl (5) when the latter rotates.

6. Water closet according to one of Claims 1 to 5, characterised in that the tilting movements of the bowl (5) in each direction are controlled automatically by means of a device detecting the presence of a person inside the room in which the water closet is installed.
